# EUROPÄISCHE PATENTSCHRIFT

(11) **EP 1 026 070 B1**
(45) Veröffentlichungstag und Bekanntmachung des Hinweises auf die Patenterteilung: **05.01.2005**
(21) Anmeldenummer: 00100296.3
(22) Anmeldetag: 20.01.2000
(51) Int. Cl.: B62D 25/12, E05F 1/10

(54) **Vorrichtung zum selbsttätigen Öffnen einer Klappe einer Kraftfahrzeug-Karosserie**
Device for automatically opening a flap of a vehicle body
Dispositif pour l'ouverture automatique d'un volet de carrosserie de véhicule

(30) Priorität: 02.02.1999 DE 19904098
(43) Veröffentlichungstag der Anmeldung: 09.08.2000
(73) Patentinhaber: Volkswagen Aktiengesellschaft, 38436 Wolfsburg (DE)
(72) Erfinder: Jöhnk, Benno, Dipl.-Ing., 38550 Isenbüttel (DE)
(74) Vertreter: Schneider, Henry, Dipl.-Ing.

(56) Entgegenhaltungen:
- DE-A- 19 758 130
- US-A- 3 977 712
- US-A- 4 623 132
- US-A- 5 369 911

## Beschreibung

Die Erfindung betrifft eine Vorrichtung gemäß dem Oberbegriff des Patentanspruchs 1. Bevorzugt handelt es sich bei diesen Klappen um Heckklappen oder hochschwenkbare Hecktüren von Kraftfahrzeugen.

Neben Vorrichtungen, die ein Öffnen der Klappe (in dem eben definierten Sinne) durch Aufbringen der Öffnungskräfte von Hand ermöglichen, sind auch Vorrichtungen bekannt, die diesen Kraftaufwand dem Menschen abnehmen und hierzu Motoren verwenden. Ein Beispiel dafür gibt die DE 40 40 372 A1, bei der die Heckklappe vom Fahrzeuginnenraum her durch einen Fahrzeuginsassen mittels Einschalten eines Motors sich öffnen und schließen läßt. Nachteilig bei dieser Konstruktion ist zum einen der relativ große Energieaufwand, da der Motor offensichtlich die gesamte Öffnungsbewegung der Klappe vornehmen muß, und zum anderen die Tatsache, daß ein Öffnen der Heckklappe von außen auf diesem Wege nicht möglich ist.

Den letztgenannten Nachteil vermeidet das System nach der DE 296 23 461 U1, das eine tragbare Fernsteuerung beinhaltet, die den Entriegelungs- und den Öffnungsvorgang der Klappe einleitet. In der Schrift ist erwähnt, daß dieses System generell für die Steuerung des Entriegelns und/oder Öffnens jeder Öffnungsvorrichtung eines Kraftfahrzeugs verwendet werden könne. Dieser Schrift ist nicht zu entnehmen, wie die eigentliche Öffnungsvorrichtung, also die Vorrichtung zur Erzeugung der Öffnungskräfte, aussehen soll.

Die US-PS 5,369,911 beschreibt eine Kraftfahrzeugtür, die auf drahtlosem Wege entriegelbar ist und der ein dauernd unter Federspannung stehender Auswerfer zugeordnet ist. Sobald die betreffende Tür durch Aussenden und Empfangen eines Funksignals entriegelt ist, drückt der Auswerfer die Tür in eine Öffnungsstellung.

Nachteilig bei dieser Konstruktion ist die Tatsache, daß der Auswerfer auch und gerade bei geschlossener Tür auf diese ein relativ großes im Öffnungssinne wirkendes Moment ausübt, das in dem Schloß der Tür aufgefangen werden muß, so daß das Entriegeln gegen relativ hohe Reibkräfte im Schloß erfolgen muß.

Der Erfindung liegt die Aufgabe zugrunde, eine gattungsgemäße Vorrichtung zu schaffen, die einerseits völlige Freiheit hinsichtlich der Anordnung und Ausbildung des Befehlsgebers zuläßt (dieser kann als tragbarer Befehlsgeber zur Aussendung drahtloser Signale oder aber als Druckimpulsgeber am Fahrzeug ausgebildet sein), und die im übrigen ein vollständiges Öffnen der Klappe ohne Aufbringen von Kräften seitens einer Bedienungsperson sicherstellt, ohne daß bei in Schließstellung befindlicher Klappe in ihrem Schloß hohe Flächenpressungen und damit Reibungen in Kauf zu nehmen sind.

Die erfindungsgemäße Lösung dieser Aufgabe besteht in den kennzeichnenden Merkmalen des Hauptanspruchs, vorteilhafte Ausbildungen der Erfindung beschreiben die Unteransprüche.

Ein wesentliches Merkmal der Erfindung ist also in einer speziell ausgelegten Gasfeder-Auswerfer-Kombination zu sehen. Der Auswerfer ist nämlich so ausgelegt, daß er die Klappe - nach Entriegelung - aus ihrer geschlossenen Lage lediglich bis etwas über eine teilgeöffnete Stellung hinaus öffnet, in der die Gasfeder infolge geeigneter Wahl ihrer Angriffsstellen an Karosserie und Klappe beginnt, auf die letztere ein Öffnungsmoment auszuüben (bei kleineren Öffnungsstellungen der Klappe übt die Gasfeder ein Schließmoment aus). Man kann also sagen, daß die Gasfeder eine Totpunktstellung bei der definierten teilgeöffneten Lage der Klappe besitzt, und daß der Auswerfer lediglich so ausgelegt ist, daß er die Totpunktstellung der Gasfeder gleichsam überfährt; die weitere Öffnungsbewegung erfolgt dann ohne Energiezufuhr, nämlich allein unter der Wirkung der in der Gasfeder gespeicherten Energie.

Ein Ausführungsbeispiel der Erfindung wird im folgenden anhand der Zeichnung erläutert, die, teilweise im Schnitt, die Verhältnisse im Bereich einer hier die Klappe darstellenden hochschwenkbaren Hecktür eines PKW zeigt.

Zur Abdeckung einer Hecköffnung in dem hinteren Karosseriebereich 1 dient die Hecktür 2 an sich bekannten und daher nicht zu beschreibenden Aufbaus. Erwähnt sei lediglich, daß sie bei 3 ein Heckfenster enthält und bei 4 einen Aufnahmebereich für das Nummernschild bildet. Die Hecktür ist über die querverlaufende Schwenkachse 5 zwischen ihrer Schließlage 2 und ihrer Öffnungslage 2' verschwenkbar. Zur Arretierung der Hecktür 2 in ihrer Schließstellung dient das bei 6 angedeutete Schloß ebenfalls bekannter Bauart, beispielsweise ein Drehfallenschloß.

Zum selbsttätigen Öffnen der Hecktür 2, das heißt zum Hochschwenken in ihre voll geöffnete Stellung 2', nach Aussenden eines drahtlosen Befehls mittels des lnfrarotsensors 7, der beispielsweise in einen Fahrzeugschlüssel integriert sein kann, dient die Gasfeder-Auswerfer-Kombination mit der einen üblichen Aufbau besitzenden Gasfeder 8 und dem durch eine Kolben-Zylinder-Anordnung gebildeten Auswerfer 9. Während dieser nur in der Karosserie 1 festgelegt ist und mit seinem in der Figur rechten freien Ende lediglich druckübertragend auf einem Bereich der Hecktür 2 aufliegt, ist die Gasfeder 8 mit ihren Enden teils bei 10 an der Karosserie 1, teils bei 11 an der Hecktür 2 schwenkbar angelegt. Die Ausrichtung der Achse der Gasfeder 8 ist durch geeignete Wahl ihrer Anlenkungen 10 und 11 bezüglich der Schwenkachse 5 der Hecktür 2 so gewählt, daß sie in einem sich zwischen ihrer voll geschlossenen Lage und einer teilgeöffneten Lage erstreckenden Schwenkbereich der Tür auf diese ein Schließmoment ausübt, dagegen darüber gleichsam in Übertotpunktlagen ein Öffnungsmoment, das ausreicht, um die Hecktür 2 in ihre voll geöffnete Stellung 2' zu verschwenken.

Der Auswerfer 9 dagegen ist so ausgelegt, daß er durch Energiezufuhr in seine in der Zeichnung linken Kammer seine Kolbenstange lediglich so weit ausfährt, daß diese die Hecktür 2 etwas über ihre definierte teilgeöffnete Stellung hinaus in eine Lage verschwenkt, in der die Gasfeder 8 ein öffnendes Moment auf die Hecktür 2 ausübt. Dadurch ist sichergestellt, daß der weitaus größte Teil der Öffnungsbewegung der Heckklappe 2, noch dazu derjenige, bei dem das Gewicht der Heckklappe ein Schließmoment erzeugt, ohne Energiezufuhr allein durch die in der Gasfeder 8 gespeicherte Energie erfolgt. Der Auswerfer 9 fährt dann wieder in seine Ausgangslage.

Wie bereits erwähnt, wird die Öffnungsbewegung der Hecktür 2 eingeleitet durch ein Signal von dem tragbaren Befehlsgeber 7. Dieses drahtlose Signal wird im Empfänger 12 empfangen und so verarbeitet, daß dieser die Steuereinheit 13 im Sinne der Beaufschlagung der in der Zeichnung linken Kammer des Auswerters 9 ansteuert. In dem gezeichneten Ausführungsbespiel erfolgt die Betätigung des Auswerfers 9 durch Zufuhr von pneumatischer Energie; auch andere Energieformen können Einsatz finden.

Selbstverständlich muß, bevor die Öffnungsbewegung der Heckklappe 2 beginnt, das Schloß 6 entriegelt werden; dies ist durch die Signalleitung 14 angedeutet.

Da die Gasfeder 8 bei geschlossener Hecktür 2 auf diese ein - wenn auch geringes - Schließmoment ausübt, sind die zusammenwirkenden Schloßbestandteile des Schlosses 6 während ihrer Entriegelungsbewegungen weitgehend druckkraftentlastet, so daß hohe Reibkräfte vermieden sind. Das gilt auch, wenn der Auswerfer 9 mit seinem freien Stößelende mit einer gewissen Kraft auf dem ihn zugekehrten Bereich der Hecktür 2 aufliegt.

Mit der Erfindung ist demgemäß eine gattungsgemäße Vorrichtung geschaffen, die bei geringem zusätzlichen Aufwand, noch dazu an an sich bekannten und bewährten Baugruppen, in energieoptimierter Weise ein automatisches Öffnen einer Kraftfahrzeug-Heckklappe ermöglicht.

## Patentansprüche

1. Vorrichtung zum selbsttätigen Öffnen einer um eine horizontale Schwenkachse (5) zwischen einer Schließstellung und einer voll geöffneten Stellung schwenkbaren Klappe (2) einer Kraftfahrzeugkarosserie mit einer Gasfeder-Auswerfer-Kombination und einem Befehlsgeber (7), wobei die Gasfeder-Auswerfer-Kombination
(a) eine Gasfeder (8) umfasst, deren erstes Ende an einer karosserieseitigen Stelle (10) und deren zweites Ende an einer klappenseitigen Stelle (11) angelenkt ist, wobei die Stellen (10, 11) derart gewählt sind, dass die Gasfeder (8) bei in Schließstellung und in einer definierten teilgeöffneten Stellung befindlicher Klappe (2) auf diese ein Schließmoment ausübt und bei weiter geöffneter Klappe (2) auf diese ein in die voll geöffnete Stellung schwenkendes Öffnungsmoment ausübt, und
(b) einen, dem Befehlsgeber (7) zugeordneten Auswerfer (9) umfasst, der derart ausgelegt ist, dass er die Klappe (2) von ihrer Schließstellung lediglich etwas über die definierte teilgeöffnete Stellung hinausschwenkt.

2. Vorrichtung nach Anspruch 1,
**dadurch gekennzeichnet, dass**
der Befehlsgeber (7) ein mechanischer Druckimpulsgeber am Fahrzeug, insbesondere an der Klappe (2) ist.

3. Vorrichtung nach Anspruch 1,
**dadurch gekennzeichnet, dass**
der Befehlsgeber(7) ein tragbarer drahtloser Sender ist.

4. Vorrichtung nach einem der vorhergehenden Ansprüche,
**dadurch gekennzeichnet, dass**
der Auswerfer (9) nach seiner Betätigung in seine Ausgangslage einfahrbar ist.

## Claims

1. Device for the automatic opening of a hinged cover (2) of a motor vehicle body, which can be rotated about a horizontal rotational axis (5) between a closed position and a fully opened position, comprising a gas-spring-ejector combination and a controller (7), wherein the gas-spring-ejector combination comprises
(a) a gas spring (8), of which the one end is attached in an articulated manner to a point (10) on the vehicle bodywork, and of which the second end is attached in an articulated manner to a point (11) on the hinged cover (2), wherein the points (10, 11) are selected in such a manner that, when the hinged cover (2) is in the closed position and in a defined, partially opened position, the gas-spring (8) exerts a closing moment on the hinged cover (2), and when the hinged cover (2) is opened further, the gas-spring (8) exerts an opening moment rotating the hinged cover (2) into the fully opened position and
(b) an ejector (9), which is assigned to the controller (7) and designed in such a manner, that it rotates the hinged cover (2) outwards from its closed position slightly beyond the defined, partially opened position.

2. Device according to claim 1,
**characterised in that**
the controller (7) is a mechanical, pressure-pulse generator in the vehicle, in particular on the hinged cover (2).

3. Device according to claim 1,
**characterised in that**
the controller (7) is a portable, wireless transmitter.

4. Device according to any one of the preceding claims, **characterised in that**
the ejector (9) can be moved back into its starting position after it has been activated.

## Revendications

1. Dispositif d'ouverture automatique d'un abattant (2) de carrosserie de véhicule automobile basculant entre une'position fermée et une position complètement ouverte autour d'un axe de basculement horizontal (5) et comportant un combiné "ressort à gaz - éjecteur" ainsi qu'un dispositif donneur d'ordres (7), dans lequel le combiné "ressort à gaz - éjecteur" comprend :
(a) un ressort à gaz (8) dont la première extrémité s'articule à un endroit situé côté carrosserie (10) et dont la seconde extrémité s'articule à un endroit situé côté abattant (11), les endroits (10, 11) étant choisis de telle sorte que le ressort à gaz (8), lorsque l'abattant (2) est en position fermée et dans une position partiellement ouverte définie, exerce sur celui-ci un moment de fermeture et, lorsque l'abattant (2) est ouvert plus grand, exerce sur celui-ci un moment d'ouverture le faisant basculer dans la position complètement ouverte, et
(b) un éjecteur (9), associé au dispositif donneur d'ordres (7), qui est conçu de manière à ne soulever l'abattant (2) de sa position fermée qu'un peu au-delà de la position partiellement ouverte définie.

2. Dispositif selon la revendication 1, **caractérisé en ce que** le dispositif donneur d'ordres (7) est un générateur mécanique d'impulsions de pression situé au niveau du véhicule, notamment sur l'abattant (2).

3. Dispositif selon la revendication 1, **caractérisé en ce que** le dispositif donneur d'ordres (7) est un émetteur sans fil portatif.

4. Dispositif selon l'une des revendications précédentes, **caractérisé en ce que** l'éjecteur (9), après avoir été actionné, peut être remis dans sa position de départ.
